# EUROPÄISCHE PATENTSCHRIFT

(11) **EP 0 366 980 B1**
(45) Veröffentlichungstag und Bekanntmachung des Hinweises auf die Patenterteilung: **14.07.1993**
(21) Anmeldenummer: 89118743.7
(22) Anmeldetag: 09.10.1989
(51) Int. Cl.: B65H 45/101, B65H 45/20, D06B 17/02

(54) **Verfahren und Vorrichtung zur im kontinuierlichen Durchlauf erfolgenden verfahrenstechnischen Behandlung von Textilbahnen**
Method and apparatus for continuous treatment of textile webs
Procédé et dispositif pour le traitement en continu de matière textile en bandes

(30) Priorität: 31.10.1988 DE 3836974
(43) Veröffentlichungstag der Anmeldung: 09.05.1990
(73) Patentinhaber: Biesinger, Peter J., D-88518 Herbertingen (DE)
(72) Erfinder: Biesinger, Peter J., D-88518 Herbertingen (DE)
(74) Vertreter: Braito, Herbert

(56) Entgegenhaltungen:
- DE-B- 1 291 772
- DE-C- 2 949 423
- DE-C- 3 700 402
- US-A- 4 670 001

## Beschreibung

Bahnen aus Textilgewebe, Strickwerk und aus textilartigem Werkstoff wie sie etwa unter dem Begriff "non woven" bekannt sind, werden in der Regel nach Abschluß ihrer substantiellen Fertigstellung durch eine Legevorrichtung in Faltenstapel gelegt und in dieser Form der weiteren Verarbeitung zugeführt. Da jedoch die Kapazität der Herstellungsmaschinen solcher Textilbahnen wie Strickmaschinen und dergleichen begrenzt ist, haben auch die auf solche Weise gefertigten Textilbahnen nur eine begrenzte Länge. Daher sind die vornehmlich thermischen Behandlungszyklen, aber auch chemische Behandlungsvorgänge nur für kurze Zeitspannen auszuführen, oder man muß die Anlage stillsetzen, um eine neue Textilbahn einführen zu können. Auf diese Weise werden nicht nur die Bearbeitungszeit verlängert und die Herstellungskosten vergrößert, sondern es kann auch durch unkontrolliert lange Einwirkungen von Bearbeitungsmedien zu teils erheblichen Qualitätsminderungen, oftmals zu Ausschuß kommen.

Die Erfindung geht aus von dem eingangs definierten Verfahren und verfolgt die Aufgabe, dieses Verfahren in solcher Weise weiterzubilden, daß ein Umsetzen oder Neueinführen von Textilbahnen während der Funktionsdauer einer verfahrenstechnischen Behandlung weitgehend vermieden wird.

Zur Lösung dieser Aufgabe werden erfindungsgemäß mehrere kürzere Textilbahnen mit ihren Enden zu einer einzigen langen Textilbahn verbunden, und daraufhin wird die lange Textilbahn in kontinuierlichem Durchlauf einer verfahrenstechnischen Behandlung unterworfen und anschließend in Einheiten der kürzeren Textilbahnen gefaltet und in Stapeln abgelegt.

Im Prinzip können die kurzen Textilbahnen unmittelbar nach Fertigstellen der einzelnen Faltenstapel voneinander getrennt werden, aber hierzu besteht keine Notwendigkeit, d.h. man kann die noch zusammenhängenden Faltenstapel weiter fördern und gegebenenfalls einer weiteren kontinuierlichen oder schrittweisen Behandlung unterziehen.

Auf diese Weise wird eine eingesetzte Textilbahn bis zum Auslauf ihres Endes durch die ganze Anlage ohne jeden Stillstand hindurchgefördert. Der Werkstoff kann daher weder durch Überhitzen noch durch andere überlange Einwirkung eines Mediums eine Änderung erfahren.

Nach einer Weiterbildung der Erfindung werden an oder mit fester Zuordnung zu den Verbindungsstellen zwischen benachbarten Kurzbahnen berührungslos abstastbare Signalelemente eingearbeitet, deren Vorhandensein an einer vorgegebenen Durchlaufstelle der Langtextilbahn abgetastet und für Steuerungszwecke zum Legen der Textilbahn und Weiterfördern der so gebildeteten Faltenstapel herangezogen wird. Auf diese Weise gehen die Steuerimpulse grundsätzlich von der zu bearbeitenden Textilbahn aus, insbesondere aus dem Bereich der Verbindungsstellen zwischen benachbarten Kurzbahnen. Dabei ist es zwar erwünscht, aber nicht notwendig, daß diese Kurzbahnen gleiche Länge haben und auch die Signalelemente immer in bestimmter Weise der Verbindungsstelle zugeordnet sind. Um einen vollständig automatischen Betrieb zu ermöglichen, sollte aber der Abstand zwischen der Taststelle für das Signalelement und der Legevorrichtung vermessen und auf eine ganze Mehrzahl von Faltenbreiten beziehungsweise Legelängen abgestimmt werden.

Dies ermöglicht auch eine bestimmte Einordnung des Signalelementes in der Bahn zwischen benachbarten Warenstapeln.

Zweckmäßigerweise wird mit dem Legen eines neuen Stapels begonnen, wenn die Verbindungsstelle mit dem Signalelement so weit über den Legebereich hinausgelangt ist, daß sie jeweils mit Abstand zwischen zwei benachbarte Faltenstapel zu liegen kommt. An dieser Stelle läßt sich dann die Bahn nach Bedarf durchschneiden, um die einzelnen im übrigen unversehrten Kurzbahnen unterschiedlichen Weiterbehandlungen zuzuführen.

Die Erfindung betrifft ferner eine Vorrichtung zur im kontinuierlichen Durchlauf erfolgenden verfahrenstechnischen Behandlung von Textilbahnen in Stapeln, wobei mehrere kürzere Textilbahnen mit ihren Enden zu einer einzigen langen Textilbahn verbunden werden und daraufhin die lange Textilbahn mit kontinuierlichem Durchlauf in Einheiten der kürzeren Textilbahnen gefaltet und in Stapeln abgelegt wird, insbesondere nach einem vorgeschilderten Verfahren, wobei dicht an der Textilbahn mit vorgegebenem Abstand vor der Legevorrichtung ein Detektor zum Abtasten eines in wenigstens einer Verbindungsstelle oder mit bestimmter Zuordnung zu einer Verbindungsstelle in die Textilbahn eingearbeiteten Signalelementes für die Steuerung einer Legevorrichtung zur Bildung einzelner Faltenstapel und deren Abtransport in Zuordnung zu benachbarten Faltenstapeln angebracht ist.

Die vom Detektor ausgelöste Steuerung kann dabei einen Programmspeicher mit einer Wähleinrichtung zum Vorwählen eines Arbeitsprogramms entsprechend der Beschaffenheit, der Abmessungen und der Behandlung der jeweiligen Textilbahn sowie des Transportweg-Abstandes zwischen Detektor und Legevorrichtung aufweisen.

Weitere Fortbildungen und Vorteile der Erfindung sind in den Ansprüchen festgehalten und der Beschreibung des Ausführungsbeispieles zu entnehmen, das jetzt anhand der Zeichnungen näher erläutert werden soll.

Es zeigen:
- Fig.1: eine schematische Seitenansicht einer Vorrichtung zum Bedämpfen, Kühlen bzw. Relaxieren und anschließenden Legen einer Textilbahn und die
- Fig.2-7: Teilansichten aus Fig.1 in verschiedenen Betriebsstellungen
Nach Fig.1 wird aus einem Aufgabelager (1) eine meist schlauchförmige Textilbahn (2) abgezogen und durch einen Dämpfkalander (3) mit Kalanderwalzen (4) hindurch einer Kühlzone (5) und dann einer Legevorrichtung (6) zugeführt, die einzelne Faltenstapel (7) bildet, die in Zwischenabständen über eine Rollenbahn (8) weitergefördert werden. Die (lange) Textilbahn (2) setzt sich zusammen aus einzelnen kurzen Textilbahnen (21,22,23,24, usw).

Die Legevorrichtung (6) weist einen höhenverstellbaren Legeschlitten (11) mit Führungswalzen (12) und Bügelrollen (13) auf, sowie einen Legetisch (14) mit einem über diesen geführten Förderband (15).

Der Legetisch (14) ist zwischen der mit vollen Linien ausgezogenen Vorwärtsstellung und mit der Strichpunktlinien eingezeichneten Rückwärtsstellung (16) hin- und hergehend verfahrbar und legt dabei einen der Faltenlänge entsprechenden Legehub h zurück. Dieser Legetisch (14) ist an eine endlose Kette angeschlossen, die zwischen zwei Umlenkrollen parallel zur Tischführung gespannt ist und ein Eingriffsteil wie einen Kulissenstein trägt, der in eine am Legeschlitten (11) vorgesehene, quer zur Schlittenführung verlaufende Kulissenführung greift. Der nicht gezeigte Antrieb des Transportbandes (15) wird einerseites gesteuert durch einen am Maschinengestell angebrachten Tisch-Endschalter (18), der von dem am Legetisch (14) angebrachten Anschlag (20) betätigt wird, und andererseits mittels eines am Legetisch (14) angebrachten Nockenschalters (28) durch in Abständen des Legehubes (h) am Förderband (15) selbst vorgesehene Nocken (29).

Gestellfest ist wiederum das der Rollenbahn vorgeschaltete Abförderband (30) angeordnet, das zum Abfördervorgang über den am Maschinengestell angebrachten Tisch-Endschalter (17), mittels des am Legetisch (14) angebrachten Anschlages (19) eingeschaltet und in Bewegung gesetzt und über einen am Legetisch (14) angebrachten Nockenschalter (28) durch in Abständen des Legehubes h am Förderband (15) selbst vorgesehene Nocken (29) zum Stillstand gebracht wird.

Die Bahnenden (31) der Kurztextilbahnen (21-24) sind in den Verbindungsstellen (37) fest miteinander verbunden, insbesondere quer zur Bahnrichtung vernäht. In der Naht oder wenigstens dicht an der Verbindungsstelle ist ein hier durch eine Verdickung der Bahn angedeudetes Signalelement (32) eingearbeitet, beispielsweise ein metallischer Faden. Da die Textilbahn (2) dicht an einem Detektor (33), beispielsweise einem UV-Detektor vorbeigeführt ist, gibt dieser stets dann ein Auslösesignal an die Steuerung (34).

Sofern die Faltenstapel gleiche Höhe haben und jeweils einer einzigen Kurzbahn entsprechen sollen, erfordert dies gleiche Länge der Kurzbahnen (21-24). Zudem muß die Führungslänge zwischen dem Detektor (33) und einer Stelle im Bereich der Legevorrichtung einem ganzen Vielfachen der Faltenlänge bzw. des Legehubes (h) entsprechen. In der Regel reicht ein einmaliges Ausmessen, es können allerdings auch Verstellmittel zur Anpassung der wirklichen Führungslänge an den Legehub vorgesehen sein.

Wie die Figuren 1 und 2 erkennen lassen, entspricht diese Wegstrecke etwa der halben Länge der Kurztextilbahn (22), und der zweite Signalgeber (321) hängt in einer Bahnschleife (36) zwischen den beiden Faltenstapeln (7) und (71), der vorangehende Signalgeber (322) zwischen den Faltenstapeln (71) und (72).

Damit nach der jetzt erfolgten Impulsgabe der Stapel (7) noch auf die gleiche Höhe wie die anderen Stapel (71) und (72) gebracht werden kann, muß die Textilbahn noch um eine aus dem Aufgabespeicher entnehmbare einfache oder mehrfache ganze Faltenlänge weitergefördert und abgelegt werden. Wenn die Verbindungsstelle (37) mit dem Signalelement (32) sich dem Stapel (7) gemäß Fig.3 bis auf ein bis zwei Faltenlängen h genähert hat, so wird bei Betätigen des hinteren Tischschalters (17) eine Folgeschaltung ausgelöst und dadurch das Abförderband (30) mit der gleichen Geschwindigkeit wie der Legetisch (14) in Bewegung gesetzt. Wird nun entsprechend Fig.5 in einer Anschlußstellung zum Abförderband (30) noch der vordere Tischschalter (18) betätigt, so bleibt der Legetisch (14) in dieser rechten Endstellung stehen. Gleichzeitig wird das auf dem Legetisch (14) befindliche Förderband (15) mit der gleichen Geschwindigkeit wie das Abförderband (30) in Bewegung gesetzt, wobei die Nocke (29) vom Bandschalter (28) abläuft, der Faltenstapel (7) auf das Abförderband (30) überführt und der Stapel (71) vom Abförderband auf die Rollenbahn (8) geschoben wird und den Stapel (72) weiterschiebt.

Sobald der Bandschalter (28), nachdem die Nocke (29) abgelaufen ist, von der nächstfolgenden Nocke betätigt wird, kommt das Abförderband (30) zum Stillstand und der Legeschlitten (11) fährt in seine untere Ausgangslage. Das Förderband (15) läuft zur Bildung der Schleife (36) noch um eine Lagelänge weiter. Wird der Bandschalter (28) von der übernächstfolgenden Nocke betätigt, so bleibt das Förderband (15) stehen und der Legetisch (14) beginnt wieder hin- und herzufahren.

Das Signalelement kann selbststrahlungsaktiv sein, es genügt aber die Eigenschaft der Ertastbarkeit durch irgendeinen der bekannten Detektoren.

Der nicht eingezeichnete Programmspeicher kann mit anderen Steuereinheiten in der Steuerung (34) zusammengefaßt sein, die ihren Auslöseimpuls vom Detektor (33) erhält. Auch der Programmwähler muß jede gleichende Ausbildung und Anordnung erfahren.

Auf diese Weise können nahezu beliebig viele Kurzbahnen hintereinandergeschaltet, einer wie auch immer gearteten Behandlung unterworfen und anschließend abgetafelt werden, ohne daß Teile einer Kurzbahn einem anderen Faltenstapel zugeführt werden. Daher lassen sich grundsätzlich auch Textilbahnen hintereinanderschalten, die in mancherlei Hinsicht unterschiedlich beschaffen sind, solange sie durch die vorgesehene Behandlung nicht nachteilig verändert werden. Die einzelnen Faltenstapel können bis zur Konfektionierung zusammengeschlossen bleiben oder nach Bedarf an der Trennstelle bzw. einer Naht wieder voneinander gelöst werden.

## Patentansprüche

1. Verfahren zur im kontinuierlichen Durchlauf erfolgenden verfahrenstechnischen Behandlung, wie thermischen Behandlungszyklen oder chemischen Behandlungsvorgängen von Textilbahnen, dadurch gekennzeichnet, daß mehrere kürzere Textilbahnen mit ihren Enden zu einer einzigen langen Textilbahn verbunden werden und daß daraufhin die lange Textilbahn in kontinuierlichem Durchlauf einer verfahrenstechnischen Behandlung unterworfen und anschließend in Einheiten der kürzeren Textilbahnen gefaltet und in Stapeln abgelegt wird.

2. Verfahren nach Anspruch 1, dadurch gekennzeichnet, daß in oder mit fester Zuordnung zu den Verbindungsstellen zwischen benachbarten Kurzbahnen berührungslos abtastbare Signalelemente eingearbeitet und deren Vorhandensein an einer vorgegebenen Durchlaufstelle der Langtextilbahn abgetastet und für Steuerungszwecke zum Legen der Textilbahn und Weiterfördern der so gebildeten Faltenstapel herangezogen wird.

3. Verfahren nach Anspruch 2, dadurch gekennzeichnet, daß das in die Verbindungsstelle eingearbeitete Signalelement nach Art eines Fadens oder Drahtes langgestreckt und in der Ebene der Textilbahn quer zu deren Längsrichtung angebracht wird.

4. Verfahren nach Anspruch 2 oder 3, dadurch gekennzeichnet, daß ein strahlungsaktives Signalelement in die Verbindungsstelle beziehungsweise einen benachbarten Teil der Textilbahn eingearbeitet wird.

5. Verfahren nach einem der Ansprüche 2 bis 4, dadurch gekennzeichnet, daß wenigstens ein metallisches Signalelement in die Verbindungsstelle beziehungsweise einem benachbarten Teil der Textilbahn eingearbeitet wird.

6. Verfahren nach einem der Ansprüche 2 bis 5, dadurch gekennzeichnet, daß der Durchlauf des Signalelementes durch Strahlen unsichtbaren Lichtes ertastet wird.

7. Verfahren nach Anspruch 6, dadurch gekennzeichnet, daß der Durchlauf des Signalelementes mittels eines Detektors für ultraviolette Strahlen ertastet wird.

8. Verfahren nach Anspruch 7, dadurch gekennzeichnet, daß der Abstand zwischen der Taststelle für das Signalelement und der Legevorrichtung vermessen und auf eine ganze Mehrzahl von Faltenbreiten bzw. Legelängen abgestimmt wird und daß mit dem Legen eines neuen Stapels stets dann begonnen wird, wenn die Verbindungsstelle mit dem Signalelement an eine vorgegebene Stelle der Legevorrichtung gelangt ist.

9. Verfahren nach Anspruch 8, dadurch gekennzeichnet, daß mit dem Legen eines neuen Stapels begonnen wird, wenn die Verbindungsstelle mit dem Signalelement so weit über den Legebereich hinausgelangt ist, daß sie jeweils mit Abstand zwischen zwei benachbarten Faltenstapeln zu liegen kommt.

10. Verfahren nach einem der Ansprüche 1 bis 9, dadurch gekennzeichnet,daß ein Faltenstapel auf einem um einen Legehub bzw. eine Faltenlänge längsbewegbaren, den Legetisch bildenden Förderband errichtet wird, das dann in eine Anschlußstellung dicht an einem Abförderband herangefahren wird, und daß daraufhin der gelegte Faltenstapel vom Förderband auf das Abförderband überführt wird.

11. Verfahren nach Anspruch 10, dadurch gekennzeichnet, daß zum Überführen eines Faltenstapels vom Förderband auf das Abförderband beide Bänder gleichzeitig mit derselben Geschwindigkeit betrieben werden.

12. Verfahren nach einem der Ansprüche 8 bis 11, dadurch gekennzeichnet, daß die Länge von zwischen benachbarten Faltenstapeln belassenen Verbindungsteilen so gewählt wird, daß sie bei größtem Abstand zwischen beiden Bändern noch etwas durchhängen.

13. Vorrichtung zur im koninuierlichen Durchlauf erfolgenden verfahrenstechnischen Behandlung, wie thermischen Behandlungszyklen oder chemischen Behandlungsvorgängen von Textilbahnen, dadurch gekennzeichnet, daß mehrere kurzere Textilbahnen mit ihren Enden zu einer einzigen langen Textilbahn (2) verbunden werden und daraufhin die lange Textilbahn mit kontinuierlichem Durchlauf in Einheiten der kürzeren Textilbahnen gefaltet und in Stapeln abgelegt wird, insbesondere nach einem vorgeschilderten Verfahren, und daß dicht an der Textilbahn (2) mit vorgegebenem Abstand vor der Legevorrichtung (6) ein Detektor (33) zum Abtasten eines in wenigstens einer Verbindungsstelle in die Textilbahn eingearbeiteten Signalelementes (32) für die Steuerung einer Legevorrichtung (6) zur Bildung einzelner Faltenstapel (7,71...) und deren Abtransport in Zuordnung zu benachbarten Faltenstapeln (71,72, 73...) angebracht ist.

14. Vorrichtung nach Anspruch 13, dadurch gekennzeichnet, daß die vom Detektor (33) ausgelöste Steuerung einen Programmspeicher mit einer Wähleinrichtung zum Vorwählen eines Arbeitsprogramms entsprechend der Beschaffenheit, der Abmessungen und der Behandlung der jeweiligen Textilbahn (2) sowie des Transportweg-Abstandes zwischen Detektor (33) und Legevorrichtung (6) aufweist.

15. Vorrichtung nach Anspruch 13 oder 14, dadurch gekennzeichnet, daß die Legevorrichtung (6) einen in Transportrichtung über einen Legehub h hin- und hergehend verfahrbaren Legetisch (14) mit einem Förderband (15) aufweist und mit diesem bis dicht an eine Anschlußstellung zu einem anschließenden Abförderband (30) heranfahrbar ist.

16. Vorrichtung nach Anspruch 15, gekennzeichnet durch Steuermittel (34,17,18,28) zum kurzzeitigen Einschalten der Antriebe von Förderband (15) und Abförderband (30) in der Anschlußstellung zum Überführen eines fertiggestellten Faltenstapels (7) auf das Abförderband (30).

17. Vorrichtung nach einem der Ansprüche 13 bis 16, dadurch gekennzeichnet, daß in eine Folgesteuerung für das Förderband (15) Endschalter (17,18) zur Abtastung der Endlagen des Förderbandes einbezogen sind.

18. Vorrichtung nach einem der Ansprüche 13 bis 17, dadurch gekennzeichnet, daß zur Steuerung beider Förderbänder (15,30) und des Legetisches (14) am Förderband selbst oder einem synchron mit diesem umlaufenden Maschinenelement in vorgegebenen Abständen Nocken (20) zum Betätigen eines Nockenschalters (28) vorgesehen sind.

19. Vorrichtung nach Anspruch 17 und 18, dadurch gekennzeichnet, daß die Endschalter (17,18) für den Legetisch (14) und der durch die Nocken (29) zu betätigende Nockenschalter (28) in eine Folgesteuerung derart eingebunden sind, daß die das Abfördern eines Faltenstapels (7,71) betreffenden Funktionen nur nach einer vorgegebenen Mehrzahl Legevorgänge ausgeführt werden.

## Claims

1. A method of treatment on the basis of an industrial process performed with continuous motion, such as thermal treatment cycles or chemical treatment procedures performed on textile webs, characterized in that a plurality of short textile webs are connected together at their ends to constitute a single long textile web and in that following this the long textile webs are subjected to an industrial treatment process with continuous motion and are then folded in units corresponding to the short textile webs and deposited in stacks.

2. The method as claimed in claim 1, characterized in that in or with a set relation to the points of connection between the adjacent short webs marker elements are attached, which are able to be detected without contact and the presence thereof is detected at a predetermined part through which the textile webs pass and employed for the purpose of control for folding the textile webs and conveying the stack of folds thus formed.

3. The method as claimed in claim 2, characterized in that the marker element arranged at the connection point is stretched out like a thread or wire and is arranged in the plane of the textile web transversely in relation to the longitudinal extent thereof.

4. The method as claimed in claim 2 or claim 3, characterized in that a radiation active marker element is incorporated at the point of connection or respectively an adjacent part of the textile web.

5. The method as claimed in any one of the claims 2 through 4, characterized in that at least one metallic marker element is incorporated at the point of connection or respectively an adjacent part of the textile web.

6. The method as claimed in any one of the claims 2 through 5, characterized in that the passage of the marker element through rays of invisible light is detected.

7. The method as claimed in claim 6, characterized in that the passage of the marker element is detected by means of a detector for ultraviolet radiation.

8. The method as claimed in claim 7, characterized in that the distance between the point of detection for the marker element and the folding device is measured and matched to whole number of fold widths or, respectively, fold lengths and in that folding to form a new stack is only commenced in each case when the connection point with the marker element has arrived at a predetermined point on the folding device.

9. The method as claimed in claim 8, characterized in that folding to form a new stack is only commenced when the point of connection with the marker element has moved so far past the zone of folding that it respectively assumes a position between two adjacent stacks of folds.

10. The method as claimed in any one of the claims 1 through 9, characterized in that a stack of folds is formed on a conveyor belt constituting the folding table and adapted to be moved through the distance of one folding operation or the length of one fold, which conveyor belt is then moved into a connection position close to a removal conveyor belt and in that following this the folded stack is transferred from the conveyor belt to the removal conveyor belt.

11. The method as claimed in claim 10, characterized in that for the transfer of a stack of folds from the conveyor belt to the removal conveyor belt both belts are simultaneously operated at the same speed.

12. The method as claimed in any one of the claims 8 through 11, characterized in that the length of connection parts left between adjacent stacks of folds is so selected that they still sag somewhat at the maximum distance between the two belts.

13. An apparatus for an industrial treatment process performed with continuous motion, such as thermal treatment cycles or chemical treatment procedures performed on textile webs, characterized in that a plurality of short textile webs are connected together at their ends to constitute a single long textile web (2) and following this the long textile web is folded continuously as units of the short textile webs and is deposited in stacks, more particularly in accordance with a previously described method and in that close to the textile web (2) with a predetermined distance in front of the folding device (6) a detector (33) is arranged for the detection a marker element (32) incorporated at one connection point at least in the textile web for the control of a folding device (6) for the formation of individual stacks of folds (7, 71...) and the conveyance thereof to the adjacent stacks of folds (71, 72, 73...).

14. An apparatus as claimed in claim 13, characterized in that the control caused by the detector (33) has a program memory with a selection device for the preselection of an operating program in accordance with the nature, of the dimensions and of the treatment of the respective textile web (2) and of the conveyance path distance between the detector (33) and the folding device (6).

15. An apparatus as claimed in claim 13 or in claim 14, characterized in that the folding device (6) possesses a folding table (14) able to be reciprocated along a folding stroke h and having a conveyor belt (15) and is able to be moved with the latter as far as a position close to a connection position for an adjoining removal conveyor belt (30).

16. An apparatus as claimed in claim 15, characterized by control means (34, 17, 18 and 28) for switching on the drives of the conveyor belt (15) and the removal conveyor belt (30) for a short time in the connection position for the transfer of a completed stack of folds (7) onto the removal conveyor belt (30).

17. An apparatus as claimed in any one of the claims 13 through 16, characterized in that limit switches (17 and 18) are incorporated in a sequence control means for the conveyor belt (15) in order to detect the terminal positions of the conveyor belt.

18. An apparatus as claimed in any one of the claims 13 through 17, characterized in that for the control of the two conveyor belts (15 and 30) and of the folding table (14) cams (20) for actuating a cam driven switch (28) are provided on the conveyor belt itself or on a machine part, circulating synchronously with it, with predetermined distances between them.

19. An apparatus as claimed in either of the claims 17 and 18, characterized in that the limit switches (17 and 18) for the folding table (14) and the cam driven switch (28) to be operated by the cams (29) are so incorporated in a sequence control system that the functions relating to the removal of a stack (7 and 71) of folds are only performed after a predetermined number of folding operations.

## Revendications

1. Procédé pour le traitement en continu de bandes textiles, notamment par des cycles de traitement thermique ou des processus de traitement chimique, caractérisé en ce que plusieurs bandes textiles relativement courtes sont raccordées par leurs extrémités pour former une seule longue bande textile, après quoi la longue bande textile est soumise à un traitement technique en continu et est ensuite pliée et déposée en piles sous la forme d'unités formées par lesdites bandes textiles relativement courtes.

2. Procédé selon la revendication 1, caractérisé en ce que des éléments indicateurs détectables sans contact sont incorporés dans ou en correspondance fixe avec les points de raccordement entre des bandes courtes adjacentes et en ce que leur présence est détectée à un point de passage prédéterminé de la longue bande textile et est utilisée pour commander le dépôt de la bande textile et le transport ultérieur de la pile de plis ainsi formée.

3. Procédé selon la revendication 2, caractérisé en ce que l'élément indicateur incorporé au point de raccordement est allongé à la manière d'un fil et est disposé dans le plan de la bande textile perpendiculairement à la direction longitudinale de celle-ci.

4. Procédé selon la revendication 2 ou 3, caractérisé en ce qu'un élément indicateur capable de rayonner est incorporé au point de raccordement ou à une zone voisine de la bande textile.

5. Procédé selon l'une des revendications 2 à 4, caractérisé en ce qu'au moins un élément indicateur métallique est incorporé au point de raccordement ou à une zone voisine de la bande textile.

6. Procédé selon l'une des revendications 2 à 5, caractérisé en ce que le passage de l'élément indicateur est détecté au moyen d'un rayonnement lumineux invisible.

7. Procédé selon la revendication 6, caractérisé en ce que le passage de l'élément indicateur est détecté au moyen d'un détecteur de rayonnement ultraviolet.

8. Procédé selon la revendication 7, caractérisé en ce que la distance entre le point de détection de l'élément indicateur et le dispositif de dépôt est mesuré et mis en concordance avec un multiple entier de largeurs de plis ou de longueurs de dépôt et en ce que le dépôt d'une nouvelle pile commence toujours au moment où le point de raccordement pourvu de l'élément indicateur est arrivé à un point prédéterminé du dispositif de dépôt.

9. Procédé selon la revendication 8, caractérisé en ce que le dépôt d'une nouvelle pile commence quand le point de raccordement pourvu de l'élément indicateur est arrivé assez loin dans la zone de dépôt pour se trouver entre deux piles de plis adjacentes à distance de chacune d'elles.

10. Procédé selon l'une des revendications 1 à 9, caractérisé en ce qu'une pile de plis est formée sur un ruban transporteur constituant la table de dépôt et capable de se déplacer longitudinalement d'une course de dépôt ou d'une longueur de plis en ce que le ruban transporteur est ensuite amené à une position de raccordement à un ruban d' évacuation, et en ce qu'ensuite la pile de plis déposée est transférée du ruban transporteur au ruban d' évacuation.

11. Procédé selon la revendication 10, caractérisé en ce que, pour transférer une pile de plis du ruban transporteur au ruban d' évacuation, les deux rubans sont actionnés simultanément à la même vitesse.

12. Procédé selon l'une des revendications 8 à 11, caractérisé en ce que la longueur des zones de raccordement laissées entre deux piles de plis adjacentes est choisie de façon que ces zones soient encore pendantes avec le plus grand écart entre les deux rubans.

13. Dispositif pour le traitement en continu de bandes textiles, notamment par des cycles de traitement thermique ou des processus de traitement chimique, caractérisé en ce que plusieurs bandes textiles relativement courtes sont raccordées par leurs extrémités pour former une seule longue bande textile (2) après quoi la longue bande textile est soumise à un traitement technique en continu et est ensuite pliée et déposée en piles sous la forme d'unités formées par lesdites bandes textiles relativement courtes notamment selon l'un des procédés ci-dessus et en ce qu'un détecteur (33) pour détecter un élément indicateur (32) incorporé à la bande textile, à au moins un point de raccordement est disposé tout près de la bande textile (2) à une distance prédéterminée du dispositif de dépôt (6) pour coopérer avec la commande d'un dispositif de dépôt (6) pour former des piles individuelles de plis (7, 71 ...) et les évacuer en coordination avec les piles de plis adjacentes (71, 72, 73 ...).

14. Dispositif selon la revendication 13, caractérisé en ce que la commande enclenchée par le détecteur (33) comporte une mémoire de programme pourvue d'un moyen de sélection pour présélectionner un programme de travail selon la nature les dimensions et le traitement de la bande textile concernée (2), ainsi que la longueur du chemin de transport entre le détecteur (33) et le dispositif de dépôt (6).

15. Dispositif selon la revendication 13 ou 14 caractérisé en ce que le dispositif de dépôt (6) comporte une table de dépôt (14) mobile en va-et-vient sur une course de dépôt h dans la direction de transport, cette table étant pourvue d'un ruban transporteur (15) et pouvant se déplacer avec celui-ci jusqu'à une position de raccordement à un ruban d' évacuation adjacent (30).

16. Dispositif selon la revendication 15, caractérisé par des moyens de commande (34, 17, 18, 28) pour enclencher brièvement l'entraînement du ruban transporteur (15) et du ruban d' évacuation (30) dans la position de raccordement, pour transférer sur le ruban d'évacuation (30) une pile de plis (7) achevée.

17. Dispositif selon l'une des revendications 13 à 16, caractérisé en ce qu'une commande de séquence du ruban transporteur (15) comporte des interrupteurs de fin de course (17, 18) pour détecter les positions de fin de course du ruban transporteur.

18. Dispositif selon l'une des revendications 13 à 17, caractérisé en ce que, pour la commande des deux rubans (15, 30) et de la table de dépôt (14), des ergots (20), agencés pour actionner un interrupteur à commande par ergots (28), sont disposés à des intervalles prédéterminés sur le ruban lui-même ou sur un élément mécanique mû en synchronisme avec celui-ci.

19. Dispositif selon les revendications 17 et 18, caractérisé en ce que les interrupteurs de fin de course (17, 18) prévus pour la table de dépôt (14) et l'interrupteur (28) actionné par les ergots (29) sont combinés dans une commande de séquence de telle manière que les fonctions relatives à l'évacuation d'une pile de plis (7, 71) ne sont exécutées qu'après un nombre prédéterminé de processus de dépôt.
